# EUROPÄISCHE PATENTSCHRIFT

(11) **EP 1 771 870 B1**
(45) Veröffentlichungstag und Bekanntmachung des Hinweises auf die Patenterteilung: **26.12.2012**
(21) Anmeldenummer: 05763086.5
(22) Anmeldetag: 26.07.2005
(51) Int. Cl.: H01H 71/24, H01H 71/43, H02H 3/08, H02H 3/44

(54) **SCHALTGERÄT FÜR NIEDERSPANNUNGSANWENDUNGEN**
BREAKER DEVICE FOR LOW VOLTAGE APPLICATIONS
DISPOSITIF DE COMMUTATION DESTINE A DES APPLICATIONS BASSE TENSION

(30) Priorität: 27.07.2004 DE 102004036279
(43) Veröffentlichungstag der Anmeldung: 11.04.2007
(73) Patentinhaber: SIEMENS AKTIENGESELLSCHAFT, 80333 München (DE)
(72) Erfinder: ANHEUSER, Michael, 55276 Dienheim (DE); GRIEPENTROG, Gerd, 91468 Gutenstetten (DE); MAIER, Reinhard, 91074 Herzogenaurach (DE); TRAUTMANN, Bernd, 91056 Erlangen (DE)
(86) Internationale Anmeldenummer: PCT/EP2005/053642
(87) Internationale Veröffentlichungsnummer: WO 2006/010760

(56) Entgegenhaltungen:
- DE-C1- 19 729 599
- US-A- 4 042 895
- US-B1- 6 724 597
- LINDMAYER M ET AL: "DIGITALE ALGORITHMEN ZUR FRUEHZEITIGEN KURZSCHLUSSERKENNUNG" ELEKTROTECHNISCHE ZEITSCHRIFT - ETZ, VDE VERLAG GMBH, BERLIN, DE, Bd. 112, Nr. 13 / 14, 1. Juli 1991 (1991-07-01), Seiten 718,720-722, XP000258565 ISSN: 0948-7387
- RIVETTI G ET AL: "Intelligenz in Niederspannungs Leistungsschaltern" ABB TECHNIK, ABB ASEA BROWN BOVERI, ZUERICH, CH, Bd. 4, 1997, Seiten 41-46, XP002086696 ISSN: 1013-3143

## Beschreibung

Die Erfindung bezieht sich auf ein Schaltgerät für Niederspannungsanwendungen, mit wenigstens einem Festkontakt und wenigstens einem Bewegtkontakt.

Schalter für Niederspannungsanwendungen sind beispielsweise aus der DE 10 05163 C1, der DE 44 25 330 A1 oder der EP 04 50 104 B1 bekannt. Sie bestehen aus wenigstens einem Festkontakt und wenigstens einem Bewegkontakt mit zugehörigem Antrieb, der entweder insbesondere elektrisch oder auch magnetisch betätigbar und mittels eines spezifischen Algorithmus' aktivierbar ist. In der DE 197 29 599 C1 sind Auslösekriterien auf der Basis von Strom (i) und Stromsteilheit (di/dt) beschrieben, wobei daraus ein vorteilhafter Auswerte-algorithmus abgeleitet wird.

In herkömmlichen Niederspannungs-Leistungsschaltern geschieht das Öffnen der Hauptkontakte im Regelfall über ein mechanisch arbeitendes Schaltschloss. Dies kann manuell am Betätigungshebel ausgelöst werden - oder auch selbsttätig durch thermische, magnetische oder elektronische Auslöser, wenn diese einen Überstrom detektieren. Die Eigenzeiten des Schaltschlosses liegen im Bereich von mehreren ms, so dass auch im Falle größerer Kurzschlüsse die vorhandenen elektrodynamischen Kräfte aus der Stromschleife nicht direkt zur Kontaktöffnung führen, sondern zunächst nur gegen die Kräfte des verriegelten Schaltschlosses gerichtet sind.

Elektronische Kurzschlussauslöser können mit einem sog. "elektromagnetischen Bypass" versehen werden, um bei großen Kurzschlussströmen eine schnelle Auslösung zu bewirken.

Bisher wird eine verbesserte Problemlösung mit der oben erwähnten Auslösekette angestrebt, indem durch ein zusätzliches Lager ein weiterer Drehpunkt geschaffen ist, der aber mit zusätzlichen Federn oder Führungen den Kontakt vorübergehend zuhält. Erst bei extremen Strömen können elektrodynamische Kräfte diese Federkräfte überwinden und auch ohne Hilfe des Schaltschlosses eine vorübergehende oder endgültige Kontaktöffnung herbeiführen.

Bei der Dimensionierung des Schaltgerätes muss jedoch darauf geachtet werden, dass im Störfall der Kurzschluss-Auslöser das Schaltschloss entriegelt. Im Einzelfall kann eine unterschiedliche Auslösekette gewählt werden.

Nach Ablauf der dynamischen Vorgänge bleiben die Hauptkontakte geöffnet. Manche Geräte lassen auch eine temporäre Öffnung zu, ohne dass eine endgültige Zwangsöffnung durch das Schloss erfolgt.

Davon ausgehend ist es Aufgabe der Erfindung, ein gegenüber dem Stand der Technik schneller ansprechendes Schaltgerät zu schaffen.

Die Aufgabe wird erfindungsgemäß durch ein Schaltgerät mit den Merkmalen des Patentanspruches 1 gelöst. Weiterbildungen sind in den Unteransprüchen angegeben.

Mit der Erfindung lässt sich ein verbessertes Schaltgerät realisieren. Die erfindungstragende Idee besteht darin, bei dem neuen Schaltgerät ein derart spezifisches Verfahren zur Kurzschlussfrüherkennung zu benutzen, bei dem der sich anbahnende Kurzschluss frühzeitig vor Erreichen der zur Kontaktabhebung notwendigen Ströme erkannt wird. Erfindungsgemäß können dann die Eigenzeiten der Messsonden sowie des Entklinkungsmechanismus berücksichtigt werden.

Zur Kurzschlussfrüherkennung werden vorteilhafterweise Verfahren basierend auf der Auswertung des Stromes i und der Stromsteilheit di/dt, d.h. Ortskurvenverfahren, insbesondere mit Anwendung sog. "Toleranter Ortskurven(TOK)" entsprechend der DE 197 29 599 C genutzt. Möglich sind aber auch andere

Verfahren, beispielsweise Wanderwellenverfahren.

Bei der Erfindung erfolgt die Erkennung eines Kurzschlusses durch einen geeigneten Algorithmus so früh, dass unter Berücksichtigung der Eigenzeiten der Messsonden sowie des Entklinkungsmechanismus die Freigabe des Bewegtkontakts vor oder mindestens zu dem Zeitpunkt erfolgt, indem die stromabhebenden Kräfte der Kontaktkraft entsprechen.

Im Rahmen der Erfindung sind zwei Geräte-Konzepte möglich:
1) Die Kurzschluss-Früherkennung (KFE) wirkt nur auf die - beliebig geartete - Auslösekette, öffnet frühzeitig das Schloss und vermeidet das Wieder-Zufallen der Kontakte. Das Kontaktsystem ist dabei so ausgelegt, dass eine eigendynamische Öffnung möglich ist. Dadurch wird der Entklinkungszeitpunkt des Schlosses vorgezogen, ein Bypass (elektromechanisch, pneumatisch, elektronisch o.ä.) wird nicht benötigt. Trotzdem kann der Schalter, z.B. im Selektivitätsfall, als zusätzlicher Limiter agieren ohne abzuschalten.
2) Die Kurzschluss(KS)-Früherkennung wirkt auf die - beliebig geartete - Auslösekette, öffnet frühzeitig das Schloss und vermeidet das Wieder-Zufallen der Kontakte. Parallel wird eine Verriegelung der Kontakte geöffnet und die Öffnung infolge der Eigendynamik ist möglich. Dadurch wird der Entklinkungszeitpunkt des Schlosses vorgezogen, ein Bypass wird nicht benötigt. Es können somit keine Verschweißungen auftreten, da die Kontakte im Falle des Abhebens immer geöffnet werden - und dies bei einer relativ niedrigen Abhebegrenze.

In vorteilhafter Ausbildung der Erfindung lässt sich eine Änderung und Vereinfachung der mechanischen Verhältnisse am Schaltgerät dadurch erreichen, dass
- ein ggf. bisher vorhandener zweiter Drehpunkt in mechanischem Kontaktsystem entfällt und/oder
- eine Entkopplung der Auslösung von der dynamischen Kontaktöffnung erreicht wird.

Bei der Erfindung ist zwar eine direkte Verklinkung der Bewegtkontakte zusätzlich vorgesehen, die aber z. B. durch einen Wirbelstrom(= Thomson)-Antrieb schnell vom Schaltschloss entklinkt werden können. Danach sind die stromabhebenden Kräfte voll wirksam und es kann eine rasche Öffnung der Kontakte erfolgen:

Weitere Einzelheiten und Vorteile der Erfindung ergeben sich aus der nachfolgenden Figurenbeschreibung von Ausführungsbeispielen anhand der Zeichnung in Verbindung mit den Patentansprüchen. Es zeigen
Figur 1 den Ausschnitt der Kontaktanordnung eines Schaltgerätes in schematischer Darstellung,
Figur 2 eine graphische Darstellung des Stromverlaufes bei einem Schaltgerät gemäß Figur 1 und
Figur 3 ein Flussdiagramm zur Verdeutlichung des Funktionsablaufes beim Schaltgerät gemäß Figur 1.

Schaltgeräte des Standes der Technik haben ein Schaltschloss, das vom Über- bzw. Kurzschlussstromauslöser aktiviert wird. Damit werden die Kontakte gegen die schließend wirkende Kontaktkraft geöffnet, womit eine mechanische Auslösekette definiert ist. Spätestens mit dem Öffnen der Kontakte entsteht gleichermaßen eine Abhebekraft zwischen den Kontakten.

Bekannte Schaltgeräte leiden bisher darunter, dass es Strombereiche gibt bzw. geben kann, bei denen die schließend gerichtete Kontaktkraft durch die öffnend wirkenden Kräfte aus der Stromschleife bereits so weit kompensiert ist, dass bereits ein Schweben der Kontakte mit Lichtbogenbildung einsetzt, bevor die Auslöser das Schloss entklinken.

Die nachfolgend beschriebene Anordnung schafft hier Abhilfe:

In der Figur 1 ist ein feststehender Kontaktträger 1 für einen Festkontakt 2 vorhanden, dem ein Bewegtkontaktträger 3 für einen Bewegtkontakt 4 zugeordnet ist. Der Bewegkontaktträger 3 ist um eine Achse I verschwenkbar.

Dem Bewegtkontakt 4 sind eine Klinke 5 und eine Kniehebelmechanik 6 zugeordnet, mit denen der Bewegkontaktträger 3 aktiviert werden kann. Der Kniehebel 6 ist über eine Feder an das Gehäuse oder einen anderen festen Bezugspunkte angelenkt. Die Kniehebelmechanik 6 wird in Figur 1 speziell von einem Thomson-Antrieb 8, der bekannt ist und nach dem Wirbelstromprinzip arbeitet und vergleichsweise schnell ist, betätigt.

Weiterhin ist in Figur 1 eine Einheit 10 zur Kurzschlussfrüherkennung (KFE) vorhanden. Die KFE-Einheit 10 arbeitet vorteilhafterweise nach dem Ortskurvenverfahren mit den Koordinaten i und di/dt, beispielsweise nach dem Tolerante Ortskurven(TOK)-Verfahren, wozu der Auswertealgorithmus im Einzelnen in der eingangs bereits erwähnten DE 197 29 599 C beschrieben wird. Dieser Auswertealgorithmus ist für vorliegenden Anwendungsfall besonders geeignet und kann u.a. auch Vorstromereignisse berücksichtigen. Der TOK-Auswerte-Algorithmus ist softwaremäßig im Speicher eines zugehörigen, in Figur 1 nicht dargestellten Mikrokontrollers abgelegt.

Gegebenenfalls können in der KFE 10 auch andere, schnell arbeitende Verfahren zur Kurzschlussfrüherkennung eingesetzt werden.

In der Figur 2 ist der Zeitverlauf beim Schaltvorgang der Kontaktanordnung gemäß Figur 1 als Graphik dargestellt: Auf der Abszisse sind die Zeit t und auf der Ordinate der zugehörige Lichtbogenstrom i in willkürlichen Einheiten aufgetragen. Der Graph 21 zeigt den Stromverlauf beim Auftreten eines Kurzschlusses.

Anhand des Flussdiagramms der Figur 3 wird im Einzelnen das Zusammenwirken der Einheit 10 zur Kurzschlussfrüherkennung (KFE) mit spezifischem Auswertealgorithmus mit dem Klinkenmechanismus 5 einerseits und dem Antrieb 6 für den Bewegkontakt 3 andererseits ersichtlich: Nach Erkennen des Kurzschluss' in der KFE 10 zum Zeitpunkt t1 wird mit Verfahrensschritt S10 einerseits ein Signal an einen Aktor 5' für die Klinke 5 gegeben und erfolgt andererseits die Bestromung des Thomson-Antriebes 8. Zum Zeitpunkt t₂ ist die die Klinke 5 frei und der Thomson-Antrieb 8 betätigt. Mit Verfahrensschritt S11 wird nunmehr zu einem Zeitpunkt, an dem der Bewegkontakt 4 frei ist, die Öffnung der Kontakte 2, 3 eingeleitet.

Durch die auf das Kontaktsystem wirkenden Stromkräfte wird die Öffnungsbewegung vorteilhafterweise beschleunigt. Die Stromkräfte überschreiten zum Zeitpunkt t₃ die Zuhalte- bzw. Kontaktkräfte. Die Kontakte 2, 3 öffnen im Verfahrensschritt S12 schneller. Zum Zeitpunkt t₄ sind die Kontakte 2, 3 vollständig geöffnet. Der Lichtbogen reißt dann zum geeigneten Zeitpunkt ab und der Strom i wird gelöscht.

Letzteres wird durch den zeitlichen Stromverlauf i(t) gemäß Figur 2 wiedergegeben, auf die bereits weiter oben eingegangen wurde. Der Kurvenverlauf des Graphen 21 zeigt, dass nach dem Ansprechen der Einheit 10 zur Kurzschlussfrüherkennung zum Zeitpunkt t₁ bereits zum Zeitpunkt t₂ ein Auslösen der Klinke 5 des Schaltgerätes gemäß Figur 1 erfolgt. Zum Zeitpunkt t₃ werden die Abhebekräfte unmittelbar öffnend wirksam, wobei zum Zeitpunkt t₄ die Kontakte offen sind.

Dem Zeitverlauf des Stromes i der Figur 2 ist entnehmbar, dass die frühzeitige Erkennung des Kurschlussfalles in der Kurzschlusserkennungseinheit 10 es ermöglicht, eine Auslösekette bereits dann in Gang zu setzen, bevor die Abhebegrenze des Kontaktsystems erreicht wird. Damit kann die mechanische Auslösekette bereits sehr früh in Gang gesetzt werden. Die Nachteile einer langsamen Mechanik-Auslösekette zum Öffnen der Kontakte können somit kompensiert werden.

Nunmehr wird die Freigabe nicht allein auf das Gleichgewicht der Kräfte bezogen. Problematisch ist dabei typischerweise, dass beim Stand der Technik die Mechanik-Auslösekette zu langsam ist, um im Kurzschlussfall das Zufallen der Kontakte zu vermeiden. Es reicht aber aus, wenn das Schloss die Kontakte öffnet, bevor diese aufgrund fehlender Eigendynamik wieder zufallen.

Bei einem Schaltgerät mit einer Anordnung nach Figur 1 kann somit eine raschere Öffnung der Schaltkontakte 2 und 4 als bei herkömmlichen Schaltgeräten erfolgen.

Insgesamt ist also gewährleistet, dass unter Berücksichtigung der Eigenzeiten der Messsonden, des Auswertealgorithmus' und des Entklinkungsmechanismus die Freigabe des Bewegkontaktes vor oder mindestens zu dem Zeitpunkt erfolgt, in dem die stromabhebenden Kräfte der Kontaktkraft entsprechen.

Die vorstehend bei einem Schaltgerät mit um eine Achse verkippbaren Bewegkontakt beschriebene Anordnung kann auch auf Schaltgeräte mit Brücken-Kontakten übertragen werden.

## Patentansprüche

1. Schaltgerät für Niederspannungsanwendungen, mit wenigstens einem Festkontakt und wenigstens einem Bewegtkontakt, mit einer Einrichtung zur Kurzschlussfrüherkennung und mit einem Aktor zur Öffnung der Kontakte, wobei die Einheit zur Kurzschlussfrüherkennung (10) so schnell arbeitet, dass unter Hinzurechnung der Eigenzeiten von Messsonden sowie eines Entklinkungsmechanismus (5, 6 bis 8) eine Freigabe des wenigstens einen Bewegkontaktes (4) vor oder mindestens zu dem Zeitpunkt (t₂) erfolgt, in dem die durch einen Stromfluss (i) entstehenden elektrodynamischen Abhebekräfte der Kontaktkraft entsprechen und wobei ein Auswertealgorithmus die Eigenzeiten der Messsonden sowie des Entklinkungsmechanismus (5, 6 - 8) berücksichtigt.

2. Schaltgerät nach Anspruch 1, **dadurch gekennzeichnet, dass** die Einheit (10) zur Kurzschlussfrüherkennung nach einem Ortskurvenverfahren arbeitet.

3. Schaltgerät nach Anspruch 2, **dadurch gekennzeichnet, dass** das Ortskurvenverfahren sog. Tolerante Ortskurven (TOK-Verfahren) verwendet.

4. Schaltgerät nach Anspruch 4, **dadurch gekennzeichnet, dass** der TOK-Algorithmus Vorstromereignisse berücksichtigt.

5. Schaltgerät nach Anspruch 1, **dadurch gekennzeichnet, dass** der Entklinkungsmechanismus eine Klinke (5) zur Ver-/Entklinkung des wenigstens einen Bewegtkontaktes (4) enthält.

6. Schaltgerät nach Anspruch 5, **dadurch gekennzeichnet, dass** die Klinke (5) direkt von der Einheit (10) zur Kurzschluss-früherkennung ansteuerbar ist

7. Schaltgerät nach einem der vorhergehenden Ansprüche, **dadurch gekennzeichnet, dass** ein Wirbelstrom-Antrieb (8) vorhanden ist.

8. Schaltgerät nach Anspruch 7, **dadurch gekennzeichnet, dass** der Antrieb (8) über einen Kniehebel (6) auf einen Kontaktträger (3) für den Bewegtkontakt (4) einwirkt.

9. Schaltgerät nach einem der vorhergehenden Ansprüche, **dadurch gekennzeichnet, dass** über den Auswertealgorithmus gleichzeitig der Aktor zur Öffnung der Kontakte (2, 4), insbesondere ein separater Aktor (5') für die Klinke(5) und der Antrieb(8) für den Bewegkontakt (4), aktivierbar sind.

10. Schaltgerät nach Anspruch 9, **dadurch gekennzeichnet, dass** der Auswertealgorithmus die durch den Strom bewirkten Abhebekräfte der Kontakte (2, 4) berücksichtigt.

11. Schaltgerät nach Anspruch 9, **dadurch gekennzeichnet, dass** der Auswertealgorithmus in einem Speicher eines Mikrokontrollers abgespeichert ist.

## Claims

1. Breaker device for low voltage applications, with at least one fixed contact and at least one moving contact, with a facility for early detection of short circuits and with an actuator for opening the contacts, whereby the unit for early detection of short circuits (10) operates so quickly that, taking into account the operating times of the measurement probe and of an unlocking mechanism (5, 6 - 8), the at least one moving contact (4) is released before or at least at the point in time (t₂) at which the electrodynamic disengagement forces arising as a result of a current flow (i) correspond to the contact force, and whereby an evaluation algorithm takes account of the operating times of the measurement probes as well as of the unlocking mechanism (5, 6 - 8).

2. Breaker device according to claim 1, **characterised in that** the unit (10) for early detection of short circuits operates in accordance with a locus curve method.

3. Breaker device according to claim 2, **characterised in that** the locus curve method uses the so-called tolerant locus curve (TOK) method.

4. Breaker device according to claim 3, **characterised in that** the TOK algorithm takes account of bias current events.

5. Breaker device according to claim 1, **characterised in that** the unlocking mechanism includes a latch (5) for locking/unlocking the at least one moving contact (4).

6. Breaker device according to claim 5, **characterised in that** the latch (5) can be controlled directly by the unit (10) for early detection of short circuits.

7. Breaker device according to one of the previous claims, **characterised in that** an eddy current drive (8) is present.

8. Breaker device according to claim 7, **characterised in that** the drive (8) operates via a toggle system (6) on a contact carrier (3) for the moving contact (4).

9. Breaker device according to one of the previous claims, **characterised in that** the actuator for opening the contacts (2, 4), especially a separator actuator (5') for the latch (5) and the drive (8) for the moving contact (4) can be activated simultaneously via the evaluation algorithm.

10. Breaker device according to claim 9, **characterised in that** the evaluation algorithm takes into account the disengagement forces of the contacts (2, 4) caused by the current.

11. Breaker device according to claim 9, **characterised in that** the evaluation algorithm is stored in a memory of a microcontroller.

## Revendications

1. Appareil de commutation pour des applications en basse tension, ayant au moins un contact fixe et au moins un contact mobile, ayant un dispositif de détection précoce d'un court-circuit et ayant un actionneur d'ouverture des contacts, l'unité de détection ( 10 ) précoce de court-circuit fonctionnant si rapidement qu'en comptant en outre les temps propres de sonde de mesure ainsi que d'un mécanisme ( 5, 6 à 8 ) de désencliquetage, une libération du au moins un contact ( 4 ) mobile s'effectue avant ou au moins à l'instant ( t₂ ) où les forces électrodynamiques de soulèvement créant un flux ( i ) de courant correspondent à la force de contact et dans lequel un algorithme d'évaluation des temps propres ou des sondes de mesure ainsi que du mécanisme ( 5, 6 à 8 ) de désencliquetage est pris en compte.

2. Appareil de commutation suivant la revendication 1, **caractérisé en ce que** l'unité ( 10 ) de détection précoce d'un court-circuit opère suivant un procédé à lieu de points.

3. Appareil de commutation suivant la revendication 2, **caractérisé en ce que** le procédé à lieu de points utilise ce que l'on appelle le lieu de points tolérant ( procédé TOK - Tolerante Ortskurven ).

4. Appareil de commutation suivant la revendication 3, **caractérisé en ce que** l'algorithme TOK prend en compte des évènements de pré-décharge.

5. Appareil de commutation suivant la revendication 1, **caractérisé en ce que** le mécanisme de désencliquettement comporte un cliquet pour l'encliquetage et le désencliquetage du au moins un contact ( 4 ) mobile.

6. Appareil de commutation suivant la revendication 5, **caractérisé en ce que** le cliquet ( 5 ) peut être commandé par l'unité ( 10 ) de détection précoce d'un court-circuit.

7. Appareil de commutation suivant l'une des revendications précédentes,
**caractérisé en ce qu'**il y a un entraînement ( 8 ) par courants de Foucault.

8. Appareil de commutation suivant la revendication 7, **caractérisé en ce que** l'entraînement ( 8 ) agit par l'intermédiaire d'une genouillère ( 6 ) sur un porte-contact ( 3 ) du contact ( 4 ) mobile.

9. Appareil de commutation suivant l'une des revendications précédentes,
**caractérisé en ce que** l'actionneur d'ouverture des contacts ( 2, 4 ), notamment un actionneur ( 5' ) distinct pour le cliquet ( 5 ), et l'entraînement ( 8 ) du contact ( 4 ) mobile peuvent être activés en même temps par l'algorithme d'évaluation.

10. Appareil de commutation suivant la revendication 9, **caractérisé en ce que** l'algorithme d'évaluation prend en compte les forces de soulèvement des contacts ( 2, 4 ) provoquées par le courant.

11. Appareil de commutation suivant la revendication 9, **caractérisé en ce que** l'algorithme d'évaluation est mémorisé dans une mémoire d'une microunité de commande.
